# EUROPÄISCHE PATENTSCHRIFT

(11) **EP 2 196 638 B1**
(45) Veröffentlichungstag und Bekanntmachung des Hinweises auf die Patenterteilung: **13.04.2011**
(21) Anmeldenummer: 09400058.5
(22) Anmeldetag: 08.12.2009
(51) Int. Cl.: F01L 13/00

(54) **Ventiltrieb zur Betätigung von Gaswechselventilen von Brennkraftmaschinen**
Valve drive for actuating gas exchange valves of combustion engines
Commande de soupape destinée à actionner des soupapes d'échange des gaz de moteurs à combustion interne

(30) Priorität: 10.12.2008 DE 102008061440; 07.12.2009 DE 102009057691
(43) Veröffentlichungstag der Anmeldung: 16.06.2010
(73) Patentinhaber: IAV GmbH Ingenieurgesellschaft Auto und Verkehr, 10587 Berlin (DE)
(72) Erfinder: Neukirchner, Heiko, 09125 Chemnitz (DE); Ross, Jörg, Dr., 41050 Castelvetro (IT); Werler, Andreas, 08056 Zwickau (DE); Wutzler, Jörg, 08064 Zwickau (DE)
(74) Vertreter: Buss, Fritz Gerd

(56) Entgegenhaltungen:
- DE-A1- 10 054 623
- DE-A1-102004 033 798
- DE-A1-102004 055 852
- DE-A1-102007 010 157
- JP-A- 2 016 312
- JP-A- 3 003 907

## Beschreibung

Die Erfindung betrifft einen Ventiltrieb zur Betätigung von Gaswechselventilen von Brennkraftmaschinen mit den im Oberbegriff des Patentanspruches 1 genannten Merkmalen.

Es ist bekannt, Gaswechselventile einer Brennkraftmaschine variabel mit unterschiedlichen Öffnungs- und Schließzeitpunkten sowie mit unterschiedlichen Ventilöffnungshüben zu betreiben. Eine derartige Ventilsteuerung ist aus der DE 42 30 877 A1 vorbekannt. Dabei ist auf einer Nockenwelle drehfest, aber axial verschiebbar ein Nockenwellenblock mit zwei unterschiedlichen Nockenkonturen angeordnet. Entsprechend der Axialstellung des Nockenblocks steht eine Nockenkontur über ein Zwischenglied (Übertragungshebel) mit dem Hubventil in Wirkverbindung. Die Axialverschiebung des Nockenblocks zur Änderung der Ventilparameter erfolgt während der Grundkreisphase entgegen der Wirkung einer Rückstellfeder mittels eines Druckringes.

Aus der DE 35 20 859 A1 ist eine Brennkraftmaschine mit mindestens einer von der Kurbelwelle angetriebenen Nockenwelle zur Betätigung von Ein- und Auslassventilen vorbekannt. Auf der Nockenwelle sind zwei unmittelbar nebeneinander in ihrer Nockenkontur unterschiedlich gestaltete Nocken angeordnet, die jeweils unter Berücksichtigung des Ventilspiels entsprechend ihrer Ausbildung den Öffnungs- und Schließzeitpunkt und den Öffnungshub bestimmen. Beim Durchfahren des bei beiden Nocken gleichförmigen Nockengrundkreises wird über eine Schaltstange und einen Hebel ein verstellbares Zwischenstück derart verschoben, dass wahlweise einer der beiden Nocken mit dem Ventil in Wirkverbindung bringbar ist.

Aus der DE 195 19 048 A1 ist ein variabler Ventiltrieb für eine Brennkraftmaschine vorbekannt, bei dem auf der Nockenwelle ebenfalls zwei unmittelbar nebeneinander in ihrer Nockenkontur unterschiedlich gestaltete Nocken angeordnet sind. Die Änderung des Nockeneingriffs erfolgt durch ein axiales Verschieben der Nockenwelle mit dem auf ihm befindlichen Nocken.

Weiterhin ist aus der DE 195 20 117 C2 ein Ventiltrieb einer Brennkraftmaschine vorbekannt, bei der auf der Nockenwelle drehfest ein axial verschiebbarer Nockenblock mit mindestens zwei unterschiedlichen Nockenbahnen angeordnet ist. Die Verstellung des Nockenblocks erfolgt über ein Verstellorgan, das im Inneren der Nockenwelle geführt ist. Durch eine stirnseitig an der Nockenwelle angeordnete doppelt wirkende hydraulische oder pneumatische Kolben-Zylinder-Einheit wird das Verstellorgan im Inneren der Nockenwelle verschoben. Das Verstellorgan ist mit einem Mitnahmestück verbunden, das ein axial in der Nockenwelle angeordnetes Langloch durchdringt und in eine Bohrung des Nockenblocks mündet.

Die DE 100 54 623 A1 beschreibt eine Vorrichtung zum Umschalten eines Nockenpaketes auf einer Nockenwelle zur Betätigung von Gaswechselventilen, bei der das Nockenpaket axial verschiebbar auf der Nockenwelle geführt ist. Entsprechend der Position des Nockenpaketes steht das Gaswechselventil mit unterschiedlichen Nockenkonturen in Wirkverbindung. Die Verstellung des Nockenpaketes erfolgt über ein Stellelement im Zusammenwirken mit einer Kulissenbahn. Das Stellelement ist dabei ein radial nach außen verschiebbarer Pin, der mit zumindest zwei in einem um ca. 180° um das Nockenpaket herum angeordneten Führungsteil ausgebildeten Kulissenbahnen im ausgefahrenen Zustand zusammenwirkt.

Nachteilig bei dem zitierten Stand der Technik ist der hohe Bauraumbedarf, der zur Verstellung des Nockenblocks benötigt wird. Diese Lösungen sind deshalb nur einsetzbar bei verhältnismäßig großen Zylinderabständen, um die entsprechenden Bauteile unterbringen zu können. Ein weiterer Nachteil sind die beim Stellvorgang auftretenden hohen Massenkräfte, die zum Verschieben der Nockenblöcke oder der Verstellorgane benötigt werden. Die Umschaltung auf eine entsprechende Nockenkontur kann mit den im Stand der Technik genannten Lösungen meist nur zylinderselektiv erfolgen. Eine ventilselektive Umschaltung ist nicht möglich.

Ein wesentlicher Nachteil der DE 100 54 623 A1 ist, dass zum Umschalten auf eine andere Nockenkontur der Pin aus der Nockenwelle ausgefahren und in eine axial verschiebbare Schaltkulisse eingespurt werden muss. Nach dem Schaltvorgang muss der Pin wieder eingefahren werden. Diese Konstruktion ist sehr teile- und fertigungsaufwendig und es besteht die Gefahr von Schäden an der Nockenwelle durch Fehlschaltungen des Pins. Ein weiterer Nachteil besteht darin, dass durch die notwendige Stellzeit des Pins die Motordrehzahl begrenzt wird. Außerdem ist die Verstellung abhängig von dem jeweils vorhandenen Öldruck.

Aus der DE 10 2004 033 798 A1 ist eine Ventilhubumschaltung für Gaswechselventile einer Brennkraftmaschine zwischen zwei unterschiedlichen Nockenkonturen mittels einer drehfest aber axial verschiebbaren am Gehäuse der Brennkraftmaschine angeordneten Schaltkulisse bekannt. Die Schaltkulisse umfasst teilweise die Nockenwelle und ist mit einer sich entgegen der Drehrichtung der Nockenwelle erweiternden Kulissennut versehen, deren Seitenwände jeweils eine Kulissenflanke bilden, die zur Ventilhubumschaltung wechselseitig in Wirkverbindung mit einem beiderseits seitlich an einer axial verschiebbaren zweiten Nockenkontur angeordneten Anlauffläche bringbar ist. Bei der Ventilhubumschaltung wird durch die Schaltkulisse die axial verschiebbare zweite Nockenkontur entweder über eine Nockenkontur des fest mit der Nockenwelle verbundenen Nockens geschoben oder von der Nockenkontur weggeschoben, so dass wahlweise zwei verschiedene Nockenkonturen in Wirkverbindung mit dem Gaswechselventil bringbar sind.

Die DE 10 2004 055 852 A1 betrifft einen Ventiltrieb für eine Brennkraftmaschine, insbesondere zur selektiven Zylinderzuschaltung. Dabei ist eine Nockeneinrichtung auf einer von der Kurbelwelle angetriebenen Nockenwelle axial verschiebbar angeordnet. Die Axialverschiebung der Nockeneinrichtung erfolgt durch eine gabelartig ausgebildete Schaltkulisse, die über eine Antriebsspindel axial verlagerbar ist. Zur Verschiebung der Nockeneinrichtung sind wechselseitig die Anlaufflächen der Schaltfinger der gabelartigen Schaltkulisse mit der Nockeneinrichtung in Wirkverbindung bringbar. Nachteilig ist hierbei, dass durch die über die Antriebsspindel eingeleitete Nockenverschiebung Fehlschaltungen nicht vermieden werden können.

Der Erfindung liegt die Aufgabe zugrunde, einen gattungsgemäßen Ventiltrieb zur Betätigung von Gaswechselventilen von Brennkraftmaschinen zu schaffen, mit dem bei einem geringen technischen Aufwand, einer geringen Baugröße und bei geringen aufzubringenden Schaltkräften eine Ventilhubumschaltung vorgenommen wird, wobei Fehlschaltungen und Beschädigungen der Nockenwelle bei der Ventilhubumschaltung auch bei hohen Motordrehzahlen vermieden werden.

Erfindungsgemäß wird die Aufgabe durch die Merkmale des Patentanspruches 1 gelöst.

Zur Betätigung der Ventilhubumschaltung ist parallel zu einer Nockenwelle eine durch die Nockenwelle verdrehbare Verstellwelle angeordnet, auf der drehfest zwei Verstelleinrichtungen und zwischen den Verstelleinrichtungen zwei auf der Verstellwelle axial verschiebbare Mitnehmer angeordnet sind. Die Mitnehmer sind fest mit einer axial verschiebbaren Schaltkulisse zur Ventilumschaltung zwischen zwei unterschiedlichen Nockenprofilen eines axial auf der Nockenwelle verschiebbaren Nockenpakets verbunden. Die Stirnseiten der zwischen den Verstelleinrichtungen angeordneten Mitnehmer sind mit einer Kontur versehen, die jeweils über eine an der Verstelleinrichtung angeordnete Kontur oder einen Führungsstift in Wirkverbindung stehen. Dabei sind die Konturen der beiden Mitnehmer um 180° versetzt angeordnet. Durch Verdrehen der Verstellwelle werden durch die auf der Kontur gleitenden Führungsstifte die Mitnehmer auf der Verstellwelle axial verschoben. Zum Verdrehen der Verstellwelle ist die Verstellwelle über ein Stellgetriebe mit der Nockenwelle schaltbar in Eingriff bringbar und trennbar. Das Stellgetriebe zum Verbinden und Trennen der Nockenwelle mit der Verstellwelle ist ein Zahnradgetriebe, bei dem auf der Verstellwelle ein Zahnrad axial verschiebbar und drehfest angeordnet ist, das mit einem an der Nockenwelle fest angeordneten Zahnsegment schaltbar in Eingriff bringbar und trennbar ist. Gemäß einer Variante besteht das Stellgetriebe zum Verbinden und Trennen der Nockenwelle mit der Verstellwelle aus einem Hebelsystem und einem profilierten Kulissenteil.

Der Vorteil der erfindungsgemäßen Lösung besteht darin, dass bei einem geringen Aufwand und einem geringen benötigten Bauraum eine sichere Ventilhubumschaltung zwischen unterschiedlichen Nockenkonturen erfolgt. Durch die gesteuerte Verdrehung der Verstellwelle über die Nockenwelle und damit der zwangsgesteuerten Verschiebung der Schaltkulisse werden Fehlschaltungen bei der Ventilhubumschaltung vermieden. Ein weiterer Vorteil besteht darin, dass mit der erfindungsgemäßen Lösung eine Ventilhubumschaltung zwischen zwei oder mehreren Nockenprofilen durchgeführt werden kann. Dadurch, dass die Glieder des Stellgetriebes als Kulissenteil und Hebelsystem ausgebildet sind, wird erreicht, dass bei einem Schaltvorgang ein allmählicher Eingriff der Getriebeglieder miteinander erfolgt. Dadurch werden Schaltschläge und kurzzeitig im Stellgetriebe auftretende Spitzenkräfte vermieden.

Weitere vorteilhafte Ausgestaltungen sind in den Unteransprüchen beschrieben, sie werden in der Beschreibung zusammen mit ihren Wirkungen erläutert.

Anhand von Zeichnungen wird die Erfindung nachfolgend an Ausführungsbeispielen näher beschrieben. In den dazugehörigen Zeichnungen zeigen:
- Fig. 1:: eine perspektivische Darstellung der erfindungsgemäßen Lösung, bei der eine große Nockenkontur wirksam ist,
- Fig. 2:: eine Seitenansicht von rechts gemäß Figur 1,
- Fig. 3:: eine Seitenansicht von links gemäß Figur 1,
- Fig. 4:: eine Detailansicht der Nockenwelle mit verschiebbarem Nockenseg- ment in einer Schaltstellung, bei der die kleine Nockenkontur in Wirk- verbindung mit einem Gaswechselventil steht,
- Fig. 5:: eine Detailansicht der Nockenwelle mit verschiebbarem Nockenseg- ment in einer Schaltstellung, bei der die große Nockenkontur in Wirk- verbindung mit einem Gaswechselventil steht,
- Fig. 6:: eine perspektivische Darstellung der erfindungsgemäßen Lösung, bei einer aktivierten Umschaltung zwischen den Nockenprofilen, oder bei einer Raststellung des Nockenpakets,
- Fig. 7:: eine perspektivische Darstellung der erfindungsgemäßen Lösung, in einer Zwischenstellung bei einer Umschaltung zwischen den Nocken- profilen während der Axialverschiebung der Schaltkulisse,
- Fig. 8:: eine Vorderansicht gemäß Figur 6,
- Fig. 9:: eine Ansicht von oben gemäß Figur 6,
- Fig. 10:: eine Variante der erfindungsgemäßen Vorrichtung in perspektivischer Darstellung bei nichtaktivierter Verstellwellenbetätigung,
- Fig. 11:: eine Seitenansicht gemäß Figur 10 und
- Fig. 12:: die Variante gemäß Figur 10 bei einer aktivierten Verstellwellenbetäti- gung.

Der in der Figur 1 dargestellte erfindungsgemäße Ventiltrieb zur Betätigung von Gaswechselventilen besteht aus einer von einer Kurbelwelle der Verbrennungskraftmaschine angetriebenen Nockenwelle 1, der parallel dazu eine Verstellwelle 12 zur Betätigung einer Ventilhubumschaltung zwischen zwei unterschiedlichen Nockenprofilen 15; 16 angeordnet ist. In dem Ausführungsbeispiel erfolgt eine Verstellung von jeweils zwei Ventilen eines Zylinders. Eine Anwendung der erfindungsgemäßen Lösung ist analog auch für mehrere Zylinder einsetzbar. Auf der Nockenwelle 1 ist drehfest und axial verschiebbar ein Nockenpaket 2 gelagert. Das Nockenpaket 2 besteht aus vier Nocken, von denen jeweils zwei benachbarte Nocken ein großes Nockenprofil 15 und ein kleines Nockenprofil 16 aufweisen. Das Nockenpaket 2 kann, wie in Figur 4 und 5 dargestellt, in Achsrichtung geteilt ausgeführt sein, wobei das aus den Grundkreisprofilen 14 bestehende Nockenteil fest mit der Nockenwelle 1 verbunden ist und das mit den Nockenprofilen 15; 16 versehene Nockenteil gegenüber den fest angeordneten Grundkreisprofilen 14 verschiebbar ist. In der Figur 4 ist eine Schaltstellung dargestellt, in der jeweils das kleine Nockenprofil 16 in Wirkverbindung mit den Gaswechselventilen steht. Bei dieser Schaltstellung befindet sich das kleine Nockenprofil 16 über dem Grundkreisprofil 14. In der Figur 5 ist eine Schaltstellung dargestellt, in der die Gaswechselventile durch die großen Nockenprofile 15 betätigt werden. Damit jeweils eine exakte Endschaltstellung erreicht wird, ist zwischen dem verschiebbaren Nockenteil und der Nockenwelle 1 ein an sich bekanntes nicht dargestelltes Rastelement angeordnet.

Es ist auch möglich, das Nockenpaket 2 als ein Bauteil auszubilden, das drehfest mit der Nockenwelle 1 verbunden ist, aber auf dieser axial verschiebbar ist. Dabei ist es erforderlich, dass das große Nockenprofil 15 und das kleine Nockenprofil 16 jeweils mit einem einheitlichen Grundkreisprofil 14 versehen ist.

An dem axial verschiebbaren Nockenpaket 2 ist ein Pin 4 fest angeordnet, der mit den Innenflächen einer sich erweiternden Kulissennut 20 einer axial verschiebbaren Schaltkulisse 3 zum Verschieben des Nockenpakets 2 in Eingriff bringbar ist. Die Schaltkulisse 3 umfasst teilweise die Nockenwelle 1 und ist mit einer sich entgegen der Drehrichtung der Nockenwelle 1 erweiternden Kulissennut 20 versehen. Der Pin 4 durchläuft bei jeder Drehung der Nockenwelle 1 die Kulissennut 20 der Schaltkulisse 3. Der Pin 4 ist dabei so an dem Nockenpaket 2 angeordnet, dass die Achse des Pins 4 entsprechend einer für die Phase des Grundkreises 14 gerechten Umschaltung angeordnet ist, so wie in Figur 4 und 5 dargestellt.

Am Umfang der Schaltkulisse 3 ist beidseitig jeweils ein Mitnehmer 5; 23 fest angeordnet, die axial auf der Verstellwelle 12 verschiebbar gelagert sind. An der außen liegenden Stirnseite des Mitnehmers 5 ist eine Kontur 21 und an der außen liegenden Stirnseite des Mitnehmers 23 ist eine Kontur 22 angeordnet. Die beiden Mitnehmer 5; 23 sind auf der Verstellwelle 12 zwischen zwei auf der Verstellwelle 12 drehfest angeordneten Verstelleinrichtungen 10; 17 angeordnet. An der Verstelleinrichtung 10 ist fest ein Führungsstift 18 angeordnet, der in Wirkverbindung mit der Kontur 21 des Mitnehmers 5 steht. An der Verstelleinrichtung 17 ist fest ein Führungsstift 24 angeordnet, der in Wirkverbindung mit der Kontur 22 des Mitnehmers 23 steht. Der Eingriff des Führungsstiftes 18 der Verstelleinrichtung 10 an der Kontur 21 des Mitnehmers 5 ist gegenüber dem Eingriff des Führungsstiftes 24 der Verstelleinrichtung 17 an der Kontur 22 des Mitnehmers 23 um 180° versetzt angeordnet. Dabei können entweder die Achsen der Führungsstifte 18; 24 in einer Achsrichtung liegen und die Konturen 21; 22 sind gegeneinander um 180° versetzt, oder die Konturen 21; 22 sind identisch angeordnet und die Führungsstifte 18; 24 sind gegeneinander um 180° versetzt.

Das Verdrehen der Verstellwelle 12 erfolgt durch die Nockenwelle 1, wobei die Verstellwelle 12 über ein Stellgetriebe mit der Nockenwelle 1 schaltbar in Eingriff bringbar und trennbar ist. Das Stellgetriebe zum Verbinden und Trennen der Nockenwelle 1 mit der Verstellwelle 12 ist, gemäß einer ersten Variante, ein Zahnradgetriebe. Dabei ist auf der Verstellwelle 12 drehfest, aber axial verschiebbar ein Zahnrad 7 gelagert. Zum Verschieben des Zahnrades 7 auf der Verstellwelle 12 gegen den Federdruck einer Feder 9 ist das Zahnrad 7 mit einem Antrieb 6 verbunden, der beim Betätigen einen Verstellbolzen 19 ausfährt. Nach der Betätigung des Antriebs 6 greift das axial verschiebbare Zahnrad 7 in ein auf der Nockenwelle 1 befindliches Zahnsegment 8 ein. Das Zahnsegment 8 erstreckt sich auf der Nockenwelle 1 bei Betätigung von zwei Gaswechselventilen über einen Winkelbereich von 180° und ist so angeordnet, dass eine Verschiebung der Mitnehmer 5; 23 nur dann erfolgt, wenn sich der Pin 4 außerhalb der Kulissennut 20 befindet. Bei Betätigung von mehreren Gaswechselventilen von zusätzlichen beispielsweise zwei Zylindern durch einen Nockenstern würde sich das Zahnsegment 8 nur über einen Winkelbereich von 90° erstrecken.

Ein Verstellen des Nockenpakets 2 zur Ventilhubumschaltung zwischen zwei unterschiedlichen Nockenprofilen 15; 16 erfolgt wie folgt:

In der Figur 6 ist ein Ventiltrieb dargestellt, bei dem durch Inbetriebnahme des Antriebes 6 der Umschaltvorgang des Eingriffes von dem keinen Nockenprofil 16 mit den Gaswechselventilen zu dem großen Nockenprofil 15 aktiviert wurde. Das Nockenpaket 2 befindet sich vor dem Einleiten des Umschaltvorganges in der in Figur 4 gezeigten Stellung. Während des Verstellvorganges wird durch den Verstellbolzen 19 das Zahnrad 7 auf der Verstellwelle 12 derart verschoben, dass es in Eingriff mit dem auf der Nockenwelle 1 angeordneten Zahnsegment 8 gelangt. Ein Verschieben des Zahnrades 7 erfolgt nur dann, wenn sichergestellt ist, dass bei dem eigentlichen Verschiebevorgang kein Eingriff des Zahnrades 7 mit dem Zahnsegment 8 erfolgen kann. Bevor das Zahnrad 7 mit dem Zahnsegment 8 in Wirkverbindung steht, durchläuft der Pin 4 die Kulissennut 20 der Schaltkulisse 3, ohne dabei die Innenwandungen der Kulissennut 20 zu berühren. Mit dem Eingriff des Zahnrades 7 in das Zahnsegment 8 erfolgt eine Verdrehung der Verstellwelle 12 durch die Nockenwelle 1. In der Figur 6 ist die Drehrichtung der Verstellwelle 12 und der Nockenwelle 1 sowie die Verschieberichtung des Nockenpakets 2 für dieses Beispiel dargestellt.

Figur 7 zeigt eine Zwischenstellung der Ventilhubumschaltung durch die Verstellwelle 12. Durch das Verdrehen der Verstellwelle 12 werden gleichzeitig die auf der Verstellwelle 12 drehfest angeordneten Verstelleinrichtungen 10; 17 und damit die daran fest angeordneten Führungsstifte 18; 24 verdreht. Da die Führungsstifte 18; 24 mit der jeweils um 180° versetzt angeordneten Kontur 21; 22 der Mitnehmer 5; 23 in Wirkkontakt stehen, erfolgt ein axiales Verschieben der beiden Mitnehmer 5; 23 auf der Verstellwelle 12 in Richtung der Verstelleinrichtung 17. Durch die Mitnehmer 5; 23 erfolgt gleichzeitig ein axiales Verschieben der Schaltkulisse 3. In der Figur 8 ist die Seitenansicht gemäß der Figur 7 und in Figur 9 die dazugehörige Draufsicht dargestellt. In der Figur 8 kann man deutlich das Zusammenwirken der Führungsstifte 18; 24 mit der jeweiligen Kontur 21; 22 der Mitnehmer 5; 23 erkennen. Die Kontur 21; 22 der Mitnehmer 5; 23 ist dabei so angeordnet, dass eine phasengerechte Umschaltung der Schaltkulisse 3 erfolgt.

Nach Durchlaufen des Eingriffes des Zahnrades 7 mit dem Zahnsegment 8 wurden die Verstelleinrichtungen 10; 17 soweit verdreht, dass der Führungsstift 18 an dem höchsten Punkt der Kontur 21 und der Führungsstift 24 an dem tiefsten Punkt der Kontur 22 anliegt. Das Verschieben der Mitnehmer 5; 23 ist abgeschlossen. Um ein Weiterdrehen der Verstellwelle 12 zu verhindern, ist an der Verstelleinrichtung 10 oder 17 eine Arretierungsvorrichtung angeordnet. Die Arretierungsvorrichtung besteht aus einer Feder 11 und einer Kugel 13, die in eine entsprechend in der Verstelleinrichtung 10 oder 17 angeordnete Vertiefung einrastet. In der Figur 2 kann man die in der Vertiefung der Verstelleinrichtung 10 eingerasteten Kugeln 13 erkennen. Gleichzeitig wird der Antrieb 6 deaktiviert und durch die Federkraft der der Verstellrichtung des Antriebes 6 entgegenwirkenden Feder 9 wird das Zahnrad 7 aus dem Eingriffsbereich des Zahnsegments 8 rausgerückt. In Figur 1 ist diese Stellung mit bereits zurückverschobenem Zahnrad 7 dargestellt.

Während des Verschiebens der Schaltkulisse 3 durch die Mitnehmer 5; 23 befindet sich der fest am Nockenpaket 2 angeordnete Pin 4 außerhalb des Bereiches der sich entgegen der Drehrichtung der Nockenwelle 1 erweiternden Kulissennut 20, so wie in Figur 7 dargestellt. Durch weiteres Verdrehen der Nockenwelle 1 trifft der Pin 4 auf die linke Innenfläche der Kulissennut 20 an dessen breitester Stelle. Infolge der Drehbewegung der Nockenwelle 1 wandert der Pin 4 an der linken Innenseite der Kulissennut 20 entlang. Aufgrund der sich in Drehrichtung der Nockenwelle 1 verengenden Kulissennut 20 wird der Pin 4 und damit das axial verschiebbare Nockenpaket 2 nach rechts verschoben, bis jeweils das große Nockenprofil 15 über dem entsprechenden Grundkreisprofil 14 liegt, so wie in Figur 5 dargestellt. Durch eine zwischen Nockenwelle 1 und verschiebbarem Nockenpakot angeordnete Arretierungsvorrichtung wird das Nockenpaket 2 in der neu erreichten Schaltstellung arretiert. Aufgrund der Anordnung der Schaltkulisse 3 und des Pins 4 wird erreicht, dass eine Verschiebung des Nockenpakets 2 und damit eine Ventilhubumschaltung nur dann erfolgt, wenn das jeweilige Grundkreisprofil 14 der Nockenwelle 1 in Wirkverbindung mit einem Gaswechselventil steht.

Eine Rückverstellung erfolgt analog der vorstehenden Beschreibung, wobei durch die mit den Konturen 21; 22 in Wirkverbindung stehenden Führungsstifte 18; 24 die Mitnehmer 5; 23 in Richtung der Verstelleinrichtung 10 verschoben werden.

In den Figuren 10 bis 12 ist eine Variante der erfindungsgemäßen Lösung dargestellt. Für gleiche Bauteile wurden die selben Bezugszeichen verwendet. Das Nockenpaket 2 weist jeweils ein kleines Nockenprofil 16, ein mittleres Nockenprofil 25 und großes Nockenprofil 15 auf, so dass eine Ventilumschaltung zwischen drei unterschiedlichen Nockenprofilen erfolgen kann. Die Schaltkulisse 3 ist über zwei Mitnehmer 5; 23 axial verschiebbar verbunden. Die Mitnehmer 5 und 23 können, wie in Figur 10 dargestellt, miteinander verbunden sein und ein Bauteil bilden oder, wie in Figur 11 gezeigt, geteilt ausgeführt sein. Die Mitnehmer 5 und 23 sind, wie oben beschrieben, axial verschiebbar auf der Verstellwelle 12 zwischen den beiden Verstelleinrichtungen 10 und 17 gelagert. Im Gegensatz zu den vorher beschriebenen Ausführungen steht die erste Verstelleinrichtung 10 über eine daran angeordnete erste Gegenkontur 26 mit der ersten Kontur 21 des ersten Mitnehmers 5 in Wirkverbindung. Analog steht die zweite Verstelleinrichtung 17 über eine daran angeordnete zweite Gegenkontur 27 mit der zweiten Kontur 22 des zweiten Mitnehmers 23 in Wirkverbindung. Es ist aber auch möglich, dass, wie vorher beschrieben, die erste Kontur 21 über einen an der ersten Verstelleinrichtung 10 angeordneten Führungsstift 18 und die zweite Kontur 22 über einen an der zweiten Verstelleinrichtung 17 angeordneten Führungsstift 24 in Wirkverbindung steht. Ebenso ist es möglich, anstelle in den vorangehenden Beispielen beschriebenen Führungsstiften 18 und 24 an den Verstelleinrichtungen 10 und 17 entsprechende Gegenkonturen 26 und 27 anzuordnen.

Das Verdrehen der Verstellwelle 12 erfolgt ebenfalls über ein Stellgetriebe, bei dem die Verstellwelle 12 mit der Nockenwelle 1 schaltbar in Eingriff gebracht und getrennt wird. Das Stellgetriebe zum Verdrehen der Verstellwelle 12 wird hierbei, gemäß einer zweiten Variante, aus einem Hebelsystem 28 und einem profilierten Kulissenteil 29 gebildet. Das Stellgetriebe zum Verdrehen der Verstellwelle 12 besteht hierbei aus einem auf der Verstellwelle 12 fest angeordneten ein- oder mehrarmigen Hebelsystem 28 und einem auf der Nockenwelle 1 axial verschiebbar und drehfest angeordneten profilierten Kulissenteil 29, wobei das profilierte Kulissenteil 29 schaltbar mit dem Hebelsystem 28 in Eingriff bringbar und trennbar ist. Es ist auch möglich, dass das Hebelsystem 28 axial verschiebbar auf der Nockenwelle 1 und das Kulissenteil 29 fest auf der Verstellwelle 12 angeordnet ist. In der Figur 10 und 11 ist das Stellgetriebe in einer Ruhe- oder Rastposition dargestellt, bei der das Kulissenteil 29 nicht in Eingriff mit dem Hebelsystem 28 steht. In dieser Stellung erfolgt kein Verschieben der Mitnehmer 5 und 23 und somit auch keine Umschaltung auf ein anderes Nockenprofil. Das Kulissenteil 29 ist vorzugsweise als ein Nocken ausgebildet, der durch einen Aktuator 30 auf der Nockenwelle 1 zur Einleitung der Umschaltung auf eine andere Nockenkontur axial verschoben wird. In der Figur 11 ist die axiale Verschiebung des Kulissenteils 29 und gegebenenfalls des Aktuators 30 auf der Nockenwelle 1 durch einen Doppelpfeil dargestellt. Die Rückstellung des Kulissenteils 29 in die Ruhe- oder Rastposition wird durch eine auf das Kulissenteil 29 wirkende Feder 32 unterstützt.

Das in dem Ausführungsbeispiel dargestellte Hebelsystem 28 ist als vierstufiges Hebelsystem 28 ausgebildet, an dessen Hebelenden jeweils eine Rolle 31 angeordnet ist. Die Hebelenden können auch als eine entsprechende nicht dargestellte Gleitfläche ausgebildet sein.

Zur Umschaltung auf ein anderes Nockenprofil, beispielsweise von dem kleinen Nockenprofil 16 zu dem mittleren Nockenprofil 25, wird durch Betätigung des Aktuators 30 das Kulissenteil 29 auf der Nockenwelle 1 axial derart verschoben, dass das Kulissenteil 29 in Wirkeingriff mit einer Rolle 31 des Hebelsystems 28 gelangt. In Figur 12 ist der Eingriff des Kulissenteils 29 mit dem Hebelsystem 28 dargestellt. Durch das drehfest mit der Nockenwelle 1 verbundene Kulissenteil 29 wird bei Eingriff des Kulissenteils 29 mit einem Hebel des Hebelsystems 28 die Drehbewegung der Nockenwelle 1 auf die Verstellwelle 12 übertragen. Dabei erfolgt, wie oben ausführlich dargelegt, durch Verdrehen der Verstelleinrichtungen 10 und 17 und durch den Eingriff der Gegenkonturen 26 und 27 der Verstelleinrichtungen 10 und 17 in die Konturen 21 und 22 der Mitnehmer 5 und 23 ein axiales Verschieben der Mitnehmer 5 und 23 und somit der Schaltkulisse 3. Durch eine entsprechende Ausbildung der Konturen 21 und 22 und der Gegenkonturen 26 und 27 erfolgt über die Schaltkulisse 3, wie in dem ersten Ausführungsbeispiel erläutert, ein Umschalten zwischen den einzelnen Nockenprofilen 16, 25 und 15.

### Aufstellung der verwendeten Bezugszeichen

- 1: Nockenwelle
- 2: Nockenpaket
- 3: Schaltkulisse
- 4: Pin
- 5: Mitnehmer
- 6: Antrieb
- 7: Zahnrad
- 8: Zahnsegment
- 9: Feder
- 10: Verstelleinrichtung
- 11: Feder
- 12: Verstellwelle
- 13: Kugel
- 14: Grundkreisprofil
- 15: großes Nockenprofil
- 16: kleines Nockenprofil
- 17: Verstelleinrichtung
- 18: Führungsstift
- 19: Verstellbolzen
- 20: Kulissennut
- 21: Kontur
- 22: Kontur
- 23: Mitnehmer
- 24: Führungsstift
- 25: mittleres Nockenprofil
- 26: erste Gegenkontur
- 27: zweite Gegenkontur
- 28: Hebelsystem
- 29: Kulissenteil
- 30: Aktuator
- 31: Rolle
- 32: Feder

## Patentansprüche

1. Ventiltrieb zur Betätigung von Gaswechselventilen von Brennkraftmaschinen mit folgender Bauart:
- mit mindestens einer von einer Kurbelwelle der Verbrennungskraftmaschine angetriebenen Nockenwelle (1),
- mit auf der Nockenwelle (1) angeordneten, axial verschiebbaren Nocken, die direkt oder über Zwischenglieder in Wirkverbindung mit dem jeweiligen Gaswechselventil stehen,
- mit einer am Gehäuse der Verbrennungskraftmaschine axial verschiebbar angeordneten Schaltkulisse (3), die mit einer sich entgegen der Drehrichtung der Nockenwelle (1) erweiternden Kulissennut (20) versehen ist, die zur Ventilhubumschaltung zwischen unterschiedlichen Nockenprofilen (15; 16; 25) wechselseitig mit Anlaufflächen einer verschiebbaren Nockenkontur in Wirkverbindung bringbar ist,
- die Schaltkulisse (3) mit zwei Mitnehmern (5; 23) axial verschiebbar verbunden ist,
- die beiden Mitnehmer (5; 23) auf einer verdrehbaren Verstellwelle (12) zwischen zwei Verstelleinrichtungen (10; 17) axial verschiebbar gelagert sind,
- die jeweils in Richtung der Verstelleinrichtungen (10; 17) weisenden Stirnseiten der Mitnehmer (5 ; 23) jeweils mit einer Kontur (21; 22) versehen sind,
**dadurch gekennzeichnet, dass**
- die erste Kontur (21) des ersten Mitnehmers (5) über eine erste Gegenkontur (26) mit der auf der Verstellwelle (12) drehfest gelagerten ersten Verstelleinrichtung (10) in Wirkverbindung steht,
- die zweite Kontur (22) des zweiten Mitnehmers (23) über eine zweite Gegenkontur (27) mit der auf der Verstellwelle (12) drehfest gelagerten zweiten Verstelleinrichtung (17) in Wirkverbindung steht,
- zum Verdrehen der Verstellwelle (12) die Verstellwelle (12) über ein Stellgetriebe mit der Nockenwelle (1) schaltbar in Eingriff bringbar und trennbar ist.

2. Ventiltrieb nach Anspruch 1,
**dadurch gekennzeichnet, dass**
das Stellgetriebe zum Verbinden und Trennen der Nockenwelle (1) mit der Verstellwelle (12) ein Zahnradgetriebe ist, bei dem auf der Verstellwelle (12) ein Zahnrad (7) axial verschiebbar und drehfest angeordnet ist, das mit einem an der Nockenwelle (1) fest angeordneten Zahnsegment (8) schaltbar in Eingriff bringbar und trennbar ist.

3. Ventiltrieb nach Anspruch 1,
**dadurch gekennzeichnet, dass**
das Stellgetriebe zum Verbinden und Trennen der Nockenwelle (1) mit der Verstellwelle (12) aus einem Hebelsystem (28) und einem profilierten Kulissenteil (29) besteht.

4. Ventiltrieb nach Anspruch 3,
**dadurch gekennzeichnet, dass**
das ein- oder mehrarmig ausgebildete Hebelsystem (28) fest auf der Verstellwelle (12) und das profilierte Kulissenteil (29) axial verschiebbar und drehfest auf der Nockenwelle (1) angeordnet ist, wobei das profilierte Kulissenteil (29) durch einen Aktuator (30) schaltbar mit dem Hebelsystem (28) in Eingriff bringbar und trennbar ist.

5. Ventiltrieb nach Anspruch 3,
**dadurch gekennzeichnet, dass**
das ein- oder mehrarmig ausgebildete Hebelsystem (28) axial verschiebbar und drehfest auf der Nockenwelle (1) und das profilierte Kulissenteil (29) fest auf der Verstellwelle (12) angeordnet ist, wobei das Hebelsystem (28) durch einen Aktuator (30) schaltbar mit dem profilierten Kulissenteil (29) in Eingriff bringbar und trennbar ist.

6. Ventiltrieb nach einem der vorhergehenden Ansprüche,
**dadurch gekennzeichnet, dass**
ein auf der Nockenwelle (1) axial verschiebbares und drehfest angeordnetes Nockenpaket (2) fest mit einem Pin (4) verbunden ist, der zur Ventilumschaltung mit den Innenseiten der sich entgegen der Drehrichtung der Nockenwelle (1) erweiternden Kulissennut (20) der Schaltkulisse (3) in Eingriff bringbar ist.

7. Ventiltrieb nach einem der vorhergehenden Ansprüche,
**dadurch gekennzeichnet, dass**
die erste Gegenkontur (26) der ersten Verstelleinrichtung (10) als erster Führungsstift (18) und die zweite Gegenkontur (27) der zweiten Verstelleinrichtung (17) als zweiter Führungsstift (24) ausgebildet sind.

8. Ventiltrieb nach einem der vorhergehenden Ansprüche,
**dadurch gekennzeichnet, dass**
der erste Mitnehmer (5) und der zweite Mitnehmer (23) miteinander verbunden sind.

9. Ventiltrieb nach einem der vorhergehenden Ansprüche,
**dadurch gekennzeichnet, dass**
der Eingriff der ersten Gegenkontur (26) oder des ersten Führungsstiftes (18) der ersten Verstelleinrichtung (10) an der ersten Kontur (21) des ersten Mitnehmers (5) gegenüber dem Eingriff der zweiten Gegenkontur (27) oder des zweiten Führungsstiftes (24) der zweiten Verstelleinrichtung (17) an der zweiten Kontur (22) des zweiten Mitnehmers (23) um 180° versetzt angeordnet ist.

10. Ventiltrieb nach einem der vorhergehenden Ansprüche,
**dadurch gekennzeichnet, dass**
das Hebelsystem (28) vorzugsweise als vierarmiges Hebelsystem (28) ausgebildet ist, an dessen Hebelenden jeweils eine Rolle (31) angeordnet ist, oder die Hebelenden als Gleitflächen ausgebildet sind.

11. Ventiltrieb nach einem der vorhergehenden Ansprüche,
**dadurch gekennzeichnet, dass**
eine Verstelleinrichtung (10 oder 17) mit einer Arretiervorrichtung, bestehend aus mindestens einer Feder (11) und mindestens einer Kugel (13), versehen ist.

12. Ventiltrieb nach einem der vorhergehenden Ansprüche,
**dadurch gekennzeichnet, dass**
an dem Zahnrad (7) eine Feder (9) angeordnet ist, deren Federkraft entgegen der Verschiebungsrichtung des Antriebs (6) gerichtet ist.

13. Ventiltrieb nach einem der vorhergehenden Ansprüche,
**dadurch gekennzeichnet, dass**
das Kulissenteil (29) als ein Nocken ausgebildet ist.

## Claims

1. Valve drive for actuating gas exchange valves of internal combustion engines, with the following design:
- having at least one camshaft (1) driven by a crankshaft of the internal combustion engine,
- having axially movable cams which are arranged on the camshaft (1) and which are operatively connected to the respective gas exchange valve directly or via intermediate elements,
- having a switching sliding-block guide (3) which is arranged in an axially movable manner on the housing of the internal combustion engine and which is provided with a sliding-block guide groove (20) which widens counter to the rotational direction of the camshaft (1) and which, for valve lift switching between different cam profiles (15; 16; 25), can be placed in operative connection alternately with run-on surfaces of a movable cam contour,
- the switching sliding-block guide (3) is connected in an axially movable manner to two drivers (5; 23),
- the two drivers (5; 23) are mounted on a rotatable adjusting shaft (12) so as to be axially movable between two adjusting devices (10; 17),
- those end sides of the drivers (5; 23) which point in each case in the direction of the adjusting devices (10, 17) are provided in each case with a contour (21; 22), **characterized in that**
- the first contour (21) of the first driver (5) is operatively connected, by means of a first counterpart contour (26), to the first adjusting device (10) which is mounted on the adjusting shaft (12) so as to rotate jointly therewith,
- the second contour (22) of the second driver (23) is operatively connected, by means of a second counterpart contour (27), to the second adjusting device (17) which is mounted on the adjusting shaft (12) so as to rotate jointly therewith,
- in order to rotate the adjusting shaft (12), the adjusting shaft (12) can be switchably placed in engagement with and separated from the camshaft (1) by means of an actuating mechanism.

2. Valve drive according to Claim 1,
**characterized in that**
the actuating mechanism for connecting the camshaft (1) to and separating the camshaft (1) from the adjusting shaft (12) is a toothed wheel mechanism in which a toothed wheel (7) is arranged on the adjusting shaft (12) in an axially movable manner and so as to rotate jointly therewith, which toothed wheel (7) can be switchably placed in engagement with and separated from a toothed segment (8) arranged fixedly on the camshaft (1).

3. Valve drive according to Claim 1,
**characterized in that**
the actuating mechanism for connecting the camshaft (1) to and separating the camshaft (1) from the adjusting shaft (12) is composed of a lever system (28) and a profiled sliding-block guide part (29).

4. Valve drive according to Claim 3,
**characterized in that**
the lever system (28), which is formed with one or more arms, is arranged fixedly on the adjusting shaft (12), and the profiled sliding-block guide part (29) is arranged on the camshaft (1) in an axially movable manner and so as to rotate jointly therewith, with it being possible for the profiled sliding-block guide part (29) to be placed in engagement with and separated from the lever system (28) in a switchable manner by means of an actuator (30).

5. Valve drive according to Claim 3,
**characterized in that**
the lever system (28), which is formed with one or more arms, is arranged on the camshaft (1) in an axially movable manner and so as to rotate jointly therewith, and the profiled sliding-block guide part (29) is arranged fixedly on the adjusting shaft (12), with it being possible for the lever system (28) to be placed in engagement with and separated from the profiled sliding-block guide part (29) in a switchable manner by means of an actuator (30).

6. Valve drive according to one of the preceding claims,
**characterized in that**
a cam pack (2), which is arranged in an axially movable manner on the camshaft (1) and so as to rotate jointly therewith, is fixedly connected to a pin (4) which, for valve switching, can be placed in engagement with the inner sides of the sliding-block guide groove (20), which widens counter to the rotational direction of the camshaft (1), of the switching sliding-block guide (3).

7. Valve drive according to one of the preceding claims,
**characterized in that**
the first counterpart contour (26) of the first adjusting device (10) is designed as a first guide pin (18), and the second counterpart contour (27) of the second adjusting device (17) is designed as a second guide pin (24).

8. Valve drive according to one of the preceding claims,
**characterized in that**
the first driver (5) and the second driver (23) are connected to one another.

9. Valve drive according to one of the preceding claims,
**characterized in that**
the engagement of the first counterpart contour (26) or of the first guide pin (18) of the first adjusting device (10) on the first contour (21) of the first driver (5) is arranged offset 180° with respect to the engagement of the second counterpart contour (27) or of the second guide pin (24) of the second adjusting device (17) on the second contour (22) of the second driver (23).

10. Valve drive according to one of the preceding claims,
**characterized in that**
the lever system (28) is designed preferably as a four-arm lever system (28), on the lever ends of which is arranged in each case one roller (31), or the lever ends are formed as sliding surfaces.

11. Valve drive according to one of the preceding claims,
**characterized in that**
an adjusting device (10 or 17) is provided with a locking device composed of at least one spring (11) and at least one ball (13).

12. Valve drive according to one of the preceding claims,
**characterized in that**
a spring (9) is arranged on the toothed wheel (7), the spring force of which spring (9) is directed counter to the movement direction of the drive (6).

13. Valve drive according to one of the preceding claims,
**characterized in that**
the sliding-block guide part (29) is designed as a cam.

## Revendications

1. Commande de soupape pour l'actionnement de soupapes d'échange de gaz de moteurs à combustion interne présentant la conception suivante :
- au moins un arbre à cames (1) entraîné par un vilebrequin du moteur à combustion interne,
- des cames disposées sur l'arbre à cames (1) et coulissant axialement, qui sont directement ou par le biais d'éléments intermédiaires en liaison active avec la soupape d'échange de gaz concernée,
- une coulisse de commutation (3) disposée de façon à pouvoir coulisser axialement sur le carter du moteur à combustion interne, qui est dotée d'une rainure de coulisse (20) s'étendant dans le sens contraire au sens de rotation de l'arbre à cames (1), qui peut être mise en liaison active alternativement avec des surfaces de butée d'un contour de came coulissant pour la commutation de la levée de soupape entre différents profils de came (15 ; 16 ; 25),
- la coulisse de commutation (3) étant reliée à deux entraîneurs (5 ; 23) de façon à pouvoir coulisser axialement,
- les deux entraîneurs (5 ; 23) étant logés sur un arbre de réglage (12) susceptible de tourner, de façon à pouvoir coulisser axialement entre deux dispositifs de réglage (10 ; 17),
- les faces frontales, des entraîneurs (5 ; 23) dirigées à chaque fois en direction des dispositifs de réglage (10 ; 17), étant dotées chacune d'un contour (21 ; 22), **caractérisée en ce que**
- le premier contour (21) du premier entraîneur (5) est en liaison active au moyen d'un premier contour opposé (26) avec le premier dispositif de réglage (10) logé de façon solidaire en rotation sur l'arbre de réglage (12),
- le second contour (22) du second entraîneur (23) est en liaison active au moyen d'un second contour opposé (27) avec le second dispositif de réglage (17) logé de façon solidaire en rotation sur l'arbre de réglage (12),
- l'arbre de réglage (12) peut être mis en prise de façon commutable avec l'arbre à cames (1) au moyen d'un mécanisme de réglage pour la rotation de l'arbre de réglage (12) et peut être séparé.

2. Commande de soupape selon la revendication 1,
**caractérisée en ce que**
le mécanisme de réglage pour la liaison et la séparation de l'arbre à cames (1) avec le dispositif de réglage (12) est un engrenage, dans lequel une roue dentée (7) est disposée sur l'arbre de réglage (12) de façon à pouvoir coulisser axialement et de façon solidaire en rotation, laquelle roue peut être mise en prise de façon commutable avec un segment denté (8) disposé de façon fixe sur l'arbre à cames (1) et peut être séparée.

3. Commande de soupape selon la revendication 1,
**caractérisée en ce que**
le mécanisme de réglage pour la liaison et la séparation de l'arbre à cames (1) avec l'arbre de réglage (12) comprend un système de levier (28) et une partie de coulisse (29) profilée.

4. Commande de soupape selon la revendication 3,
**caractérisée en ce que**
le système de levier (28) conçu avec un ou plusieurs bras est disposé de façon fixe sur l'arbre de réglage (12) et la partie de coulisse (29) profilée est disposée de façon à pouvoir coulisser axialement et de façon solidaire en rotation sur l'arbre à cames (1), la partie de coulisse (29) profilée pouvant être mise en prise par un actionneur (30) de façon commutable avec le système de levier (28) et pouvant être séparée.

5. Commande de soupape selon la revendication 3,
**caractérisée en ce que**
le système de levier (28) conçu avec un ou plusieurs bras est disposé de façon à pouvoir coulisser axialement et de façon solidaire en rotation sur l'arbre à cames (1) et la partie de coulisse (29) profilée est disposée fixement sur l'arbre de réglage (12), le système de levier (28) pouvant être mis en prise par un actionneur (30) de façon commutable avec la partie de coulisse (29) profilée et pouvant être séparé.

6. Commande de soupape selon l'une quelconque des revendications précédentes,
**caractérisée en ce**
**qu'**un ensemble de cames (2) disposé de façon à pouvoir coulisser axialement et de façon solidaire en rotation sur l'arbre à cames (1) est relié fixement à une broche (4), qui peut être mise en prise pour la commutation de soupape avec les côtés intérieurs de la rainure de coulisse (20), s'étendant dans le sens contraire au sens de rotation de l'arbre à cames (1), de la coulisse de commutation (3).

7. Commande de soupape selon l'une quelconque des revendications précédentes,
**caractérisée en ce que**
le premier contour opposé (26) du premier dispositif de réglage (10) est conçu comme première goupille de guidage (18) et le second contour opposé (27) du second dispositif de réglage (17) comme seconde goupille de guidage (24).

8. Commande de soupape selon l'une quelconque des revendications précédentes,
**caractérisée en ce que**
le premier entraîneur (5) et le second entraîneur (23) sont reliés l'un à l'autre.

9. Commande de soupape selon l'une quelconque des revendications précédentes,
**caractérisée en ce que**
l'engagement du premier contour opposé (26) ou de la première goupille de guidage (18) du premier dispositif de réglage (10) est disposé sur le premier contour (21) du premier entraîneur (5) décalé de 180° par rapport à l'engagement du second contour opposé (27) ou de la seconde goupille de guidage (24) du second dispositif de réglage (17) sur le second contour (22) du second entraîneur (23).

10. Commande de soupape selon l'une quelconque des revendications précédentes,
**caractérisée en ce que**
le système de levier (28) est conçu de préférence sous forme de système de levier (28) à quatre bras, sur chacune des extrémités duquel est disposé un galet (31), ou bien les extrémités de levier sont conçues sous forme de surfaces de glissement.

11. Commande de soupape selon l'une quelconque des revendications précédentes,
**caractérisée en ce**
**qu'**un dispositif de réglage (10 ou 17) est doté d'un dispositif d'arrêt comprenant au moins un ressort (11) et au moins une bille (13).

12. Commande de soupape selon l'une quelconque des revendications précédentes,
**caractérisée en ce**
**qu'**un ressort (9), dont la force est orientée dans le sens contraire au sens de coulissement de l'entraînement (6), est disposé sur la roue dentée (7).

13. Commande de soupape selon l'une quelconque des revendications précédentes,
**caractérisée en ce que**
la partie de coulisse (29) est conçue comme une came.
